# FASCICULE DE BREVET EUROPEEN

(11) **EP 1 980 788 B1**
(45) Date de publication et mention de la délivrance du brevet: **31.08.2016**
(21) Numéro de dépôt: 08153362.2
(22) Date de dépôt: 27.03.2008
(51) Int. Cl.: F23C 9/08, F23D 14/22, F23D 14/74, F23D 17/00

(54) **Brûleur à combustible gazeux**
Brenner für gasförmigen Kraftstoff
Gaseous fuel burner

(30) Priorité: 02.04.2007 FR 0702407
(43) Date de publication de la demande: 15.10.2008
(73) Titulaire: Fives Pillard, 13008 Marseille (FR)
(72) Inventeur: Pillard, Jean-Claude, 13008, Marseille (FR); Dufau-Sansot, Cyril, 13001, Marseille (FR)
(74) Mandataire: Novagraaf Technologies

(56) Documents cités:
- EP-A- 0 612 959
- EP-A- 0 675 321
- EP-A- 0 738 854
- EP-A- 1 074 790
- NL-C1- 1 011 814
- US-A- 5 238 395
- US-A- 5 441 403

## Description

La présente invention concerne un brûleur à combustible gazeux, ou un brûleur mixte gazeux/liquide.

On connaît un brûleur à combustible gazeux du type comprenant, d'une part, une conduite centrale d'alimentation en air qui débouche dans un foyer et qui est délimitée par un tube central d'alimentation en air autour duquel s'étend une paroi délimitant le foyer de l'extérieur, et, d'autre part, des dispositifs d'alimentation en gaz combustible qui sont disposés dans la conduite centrale d'alimentation en air et qui débouchent directement dans le foyer, chaque dispositif d'alimentation en gaz combustible comprenant une conduite d'alimentation en gaz combustible délimitée par un tube d'alimentation en gaz combustible dont l'extrémité aval porte une buse d'injection.

Un tel brûleur est décrit dans la demande de brevet EP 1 074 790 dans lequel chaque dispositif d'alimentation en gaz combustible est constitué par la conduite d'alimentation en gaz combustible et par une conduite de circulation des fumées dans laquelle débouche la buse d'injection, chaque conduite de circulation des fumées étant délimitée par un tube de circulation des fumées dans lequel est réalisée un ouverture latérale d'admission des fumées tournée angulairement vers l'extérieur du tube central d'alimentation en air, l'extrémité amont de la conduite de circulation des fumées étant obstruée par une plaque traversée par la conduite d'alimentation en gaz combustible, son extrémité aval débouchant directement dans le foyer. La demande de brevet EP-0 675 321 décrit également un tel brûleur.

De tels dispositifs d'alimentation en gaz combustible permettent de réduire le taux d'oxydes d'azote émis.

La présente invention vise également à réduire le taux d'oxydes d'azote émis.

Selon l'invention, le brûleur du type précité comprend des organes formant écran, tels que définis dans les revendications 1 et 4, qui obstruent partiellement la conduite centrale d'alimentation en air, chaque organe s'étendant, selon un plan parallèle au plan général de l'ouverture aval de la conduite centrale d'alimentation en air, depuis le dispositif d'alimentation en gaz combustible correspondant, au niveau de l'extrémité aval de ce dispositif, de façon à appauvrir en oxygène la zone dans laquelle le gaz combustible pénètre dans le foyer.

Ainsi, cet organe gêne et modifie la circulation de l'air provenant de la conduite centrale d'alimentation de sorte qu'il ne peut circuler à proximité immédiate de l'extrémité aval. Ainsi la zone d'introduction du combustible gazeux dans le foyer peut être qualifiée de zone morte dans laquelle le combustible se mélange avec les fumées environnantes, ce qui permet de réduire le pouvoir calorifique inférieur du mélange et donc le taux d'oxydes d'azote.

D'autres particularités et avantages apparaîtront dans la description de sept modes de réalisation de la présente invention donnés à titre d'exemples non limitatifs et illustrés par les dessins mis en annexe dans lesquels :
La figure 1 est une vue schématique de face d'un brûleur conforme à un premier mode de réalisation,
La figure 2 est une vue schématique partielle de face d'un brûleur conforme à un second mode de réalisation,
La figure 3 est une vue schématique en coupe longitudinale de la moitié d'un brûleur conforme au second mode de réalisation,
La figure 4 est une vue similaire à la figure 2 d'un brûleur conforme à un troisième mode de réalisation,
La figure 5 est une vue similaire à la figure 2 d'un brûleur conforme à un quatrième mode de réalisation,
La figure 6 est une vue similaire à la figure 2 d'un brûleur conforme à un cinquième mode de réalisation,
La figure 7 est une vue similaire à la figure 2 d'un brûleur conforme à un sixième mode de réalisation,
La figure 8 est une vue similaire à la figure 2 d'un brûleur conforme à un septième mode de réalisation,
La figure 9 est une vue similaire à la figure 3 correspondant au brûleur conforme au sixième mode de réalisation,
La figure 10 est une vue similaire à la figure 2 d'un brûleur conforme à un huitième mode de réalisation,
La figure 11 est une vue similaire à la figure 3 d'un brûleur conforme au huitième mode de réalisation,
La figure 12 est une vue similaire à la figure 3 d'un brûleur conforme à un neuvième mode de réalisation,
La figure 13 est une vue similaire à la figure 3 d'un brûleur conforme à un dixième mode de réalisation,
La figure 14 est une vue similaire à la figure 2 d'un brûleur conforme au dixième mode de réalisation,
La figure 15 est une vue similaire à la figure 3 d'un brûleur à ventelles,
La figure 16 est une vue similaire à la figure 3 du brûleur de la figure 15 modifié de façon à former un onzième mode de réalisation de la présente invention, la coupe étant réalisée selon la ligne XVI-XVI de la figure 17, et
La figure 17 est une vue similaire à la figure 2 du brûleur de la figure 15 modifié de façon à former le onzième mode de réalisation de la présente invention.

Chacune des figures 1 à 14 représente un brûleur à combustible gazeux 1. Un tel brûleur 1 comprend une conduite centrale d'alimentation en air 2 qui débouchant dans un foyer. Cette conduite centrale d'alimentation en air 2 est délimitée par un tube central d'alimentation en air 3 autour duquel s'étend une paroi 4 délimitant le foyer de l'extérieur.

Par ailleurs, le brûleur 1 comprend également et, d'autre part, des dispositifs d'alimentation en gaz combustible 5 (en l'occurrence, six dispositifs 5) qui sont disposés dans la conduite centrale d'alimentation en air 2 et qui débouchent directement dans le foyer. Ces dispositifs d'alimentation en gaz combustible 5 sont angulairement régulièrement répartis. Chaque dispositif d'alimentation en gaz combustible 5 comprend une conduite d'alimentation en gaz combustible 6 qui est délimitée par un tube d'alimentation en gaz combustible 7 dont l'extrémité aval porte une buse d'injection 8.

De plus, le brûleur 1 comprend un dispositif stabilisateur de flamme 9 qui est disposé dans l'axe 10 de la conduite centrale d'alimentation en air 2.

Dans les présents modes de réalisation, les brûleurs 1 comprennent également une conduite centrale d'alimentation en combustible liquide 22 qui débouche au centre du stabilisateur de flamme (en aval de celui-ci) et qui est délimitée par un tube central d'alimentation en combustible liquide 23.

Selon l'invention, comme on peut le voir aux différentes figures 1 à 14, le brûleur 1 comprend des organes formant écran 11 obstruant partiellement la conduite centrale d'alimentation en air 2, chaque organe formant écran 11 s'étendant selon un plan parallèle au plan général de l'ouverture aval de la conduite centrale d'alimentation en air 2, à proximité de l'extrémité aval du dispositif d'alimentation en gaz combustible 5 correspondant, de façon à appauvrir en oxygène la zone dans laquelle le gaz combustible pénètre dans le foyer. De cette façon, cette zone peut être considérée comme un zone morte (le taux d'oxygène pouvant descendre jusqu'à environ 2% - ce qui est à comparer avec le taux de 20% dans l'air), et est le lieu du mélange du gaz combustible avec les fumées.

Chaque organe formant écran 11 s'étend radialement depuis la paroi interne du tube central d'alimentation en air 3.

Dans tous les modes de réalisation, l'ensemble des organes formant écran 11 forme un anneau qui s'étend sur 360° autour de la paroi interne du tube central d'alimentation en air 3, sauf dans le quatrième mode de réalisation (cf. figure 5), où les organes formant écran 11 ne sont présents que dans les secteurs angulaires où se trouvent les dispositifs d'alimentation en gaz combustible 5.

Dans les cinq premiers ainsi que les huitième, neuvième et dixième modes de réalisation, chaque dispositif d'alimentation en gaz combustible 5 est constitué de la conduite d'alimentation en gaz combustible 6 correspondante et une enceinte annexe 100. Dans chaque enceinte annexe 100 qui s'étend parallèlement à la conduite d'alimentation en gaz combustible 6. Dans chaque enceinte annexe 100 est disposée la conduite d'alimentation en gaz combustible 6. Chaque enceinte annexe 100 est délimitée latéralement par un tube annexe 101. L'extrémité amont de chaque enceinte annexe 100 est par ailleurs obstruée par une plaque 20 qui est traversée par la conduite d'alimentation en gaz combustible 6. Cette plaque 20 empêche ainsi l'air provenant de la conduite centrale d'alimentation en air 2 de pénétrer dans le tube annexe 100. En outre, l'extrémité aval de l'enceinte annexe 100 débouche directement dans le foyer.

Dans les cinq premiers et les huitième et neuvième modes de réalisation modes de réalisation, chaque enceinte annexe 100 comprend une conduite de circulation des fumées 12 qui s'étend axialement depuis le plan défini par la paroi 4 délimitant le foyer de l'extérieur, jusqu'à l'extrémité aval de l'enceinte annexe 100. Dans chaque conduite de circulation des fumées 12 débouche la buse d'injection 8 correspondante (cf. figure 3). Chaque conduite de circulation des fumées 12 est délimitée latéralement par un tube de circulation des fumées 13 qui est la portion correspondante du tube annexe 101. Dans chaque tube de circulation des fumées 13 est réalisée une ouverture latérale d'admission des fumées 14. Cette ouverture latérale 14 est orientée angulairement vers l'extérieur du tube central d'alimentation en air 3, c'est-à-dire, débouche dans une zone angulaire occupée par la paroi 4 du foyer, et donc dans une zone sans air, occupée par de la fumée.

Dans le huitième mode de réalisation, l'ouverture latérale d'admission des fumées 14 s'étend angulairement sur la portion du tube de circulation des fumées 13 tangent à la paroi interne du tube central d'alimentation en air 3, sur toute la longueur du tube de circulation des fumées 13.

Dans les cinq premiers modes de réalisation, l'intégralité de l'enceinte annexe 100 s'étendant axialement depuis le plan défini par la paroi 4 délimitant le foyer de l'extérieur, l'extrémité amont de chaque conduite de circulation des fumées 12 est obstruée par la plaque 20.

En outre, l'extrémité aval de la conduite de circulation des fumées 12 forme l'extrémité aval du dispositif d'alimentation en gaz combustible 5 et débouche directement dans le foyer.

Dans ces cinq modes de réalisation, les tubes de circulation de fumées 13 (tubes annexes 101) sont disposés tangents à la paroi interne du tube central d'alimentation en air 3. De ce fait l'influence de l'air sortant de la conduite centrale d'alimentation en air 2 est minimisée. Dans ces cinq modes de réalisation, chaque organe formant écran 11 s'étend depuis la paroi externe du tube de circulation des fumées 13 (tube annexe 101) correspondant.

De plus, dans les troisième et quatrième modes de réalisation, chaque organe formant écran 11 s'étend sur 360° autour de la paroi externe du tube de circulation des fumées 13 (tube annexe 101) correspondant, sauf au niveau de la jonction de ce tube 13 au tube central d'alimentation en air 3.

Dans les premier et troisième modes de réalisation, l'anneau constitué des organes formant écran 11 s'étend vers l'intérieur de la conduite centrale d'alimentation en air 2 jusqu'au cercle ayant pour centre l'axe 10 de la conduite centrale d'alimentation en air 2 et passant par les axes 15 des conduites de circulation des fumées 12 (des enceintes annexes 100). Dans le second mode de réalisation, cet anneau est plus large et s'étend moins jusqu'au cercle tangent aux tubes de circulation des fumées 13 (aux tubes annexes 101).

Par ailleurs, dans les quatre premiers modes de réalisation, l'axe 15 de chaque conduite de circulation de fumées 12 (l'axe 15 de chaque enceinte annexe 100) est l'axe 16 de la conduite d'alimentation en gaz combustible 6 correspondant. Au contraire, dans le cinquième mode de réalisation, les tubes d'alimentation en gaz combustible 7 sont disposés tangents à la paroi interne du tube central d'alimentation en air 3 (plus précisément, tangents à la paroi interne du tube de circulation de fumées 13 (du tube annexe 101) lui-même tangent à la paroi interne du tube central d'alimentation en air 3). Cette disposition particulière permet d'excentrer au maximum chaque buse d'injection 8, et donc de minimiser l'influence de l'air.

Dans les neuvième et dixième modes de réalisation, chaque enceinte annexe 100 comprend une cavité 102 qui s'étend axialement depuis l'extrémité amont de l'enceinte annexe 100 jusqu'au plan défini par la paroi 4 délimitant le foyer de l'extérieur. Chaque cavité 102 est délimitée latéralement par un tube amont 103 qui est la portion correspondante du tube annexe 101. L'extrémité amont de chaque cavité 102 étant l'extrémité amont de l'enceinte annexe 100 correspondante, elle est obstruée par la plaque 20. En outre, dans le dixième mode de réalisation, la plaque 20 comprend une ouverture 104 par laquelle débouche une conduite d'alimentation en fumées 105 par laquelle sont introduites des fumées provenant du foyer et recyclées par l'extérieur de ce dernier.

Dans le dixième mode de réalisation, l'enceinte annexe 100 ayant son extrémité aval dans le plan défini par la paroi 4 délimitant le foyer de l'extérieur, elle n'est formée que par la cavité 102 correspondante. Dans ce mode de réalisation, étant donné la présence d'une cavité 102 et l'absence de conduite de circulation des fumées 12, chaque organe formant écran 11 s'étend depuis la paroi externe du tube amont 103 (tube annexe 101) correspondant.

La présence des organes formant écran 11 réduit de façon telle le taux d'oxydes d'azote, qu'il est possible de les utiliser sans que le brûleur ne comporte de conduite de circulation des fumées 12, ce qui permet de simplifier de façon importante la construction du brûleur 1.

Il en est ainsi du dixième mode de réalisation, où l'enceinte annexe 100 ne comprend que la cavité 102 correspondante. Bien qu'il n'y ait pas de conduite de circulation des fumées 12, le taux de d'oxydes d'azote produits est fortement réduit. En outre la présence de la cavité 102 améliore encore la réduction du taux d'azote.

Il en est également ainsi, dans les sixième et septième modes de réalisation dans lesquels chaque dispositif d'alimentation en gaz combustible 5 est constitué uniquement de la conduite d'alimentation en gaz combustible 6 correspondante. La buse d'injection 8 forme alors forme l'extrémité aval du dispositif d'alimentation en gaz combustible 5 et débouche directement dans le foyer, de façon sensiblement affleurante au plan défini par la paroi 4 délimitant le foyer de l'extérieur (cf. figure 9). De ce fait, chaque buse d'injection 8 se trouve dans une zone morte, sensiblement sans oxygène, le taux pouvant descendre jusqu'à 2%.

Dans ces deux modes de réalisation, chaque organe formant écran 11 s'étend depuis la paroi externe du tube d'alimentation en gaz combustible 7 correspondant. Dans le sixième mode de réalisation, chaque organe formant écran 11 s'étend sur 360° autour de la paroi externe du tube d'alimentation en gaz combustible 7 correspondant, et ceci sur une distance au moins égale au diamètre du tube d'alimentation en gaz combustible 7 afin de minimiser l'influence de l'air provenant de la conduite centrale d'alimentation en air 2. Dans le même ordre d'idée, dans le septième mode de réalisation, les tubes d'alimentation en gaz combustible 7 sont tangents à la paroi interne du tube central d'alimentation en air 3. Par ailleurs, dans ces deux exemples, l'anneau constitué des organes formant écran 11 s'étend vers l'intérieur de la conduite centrale d'alimentation en air 2 jusqu'au cercle ayant pour centre l'axe 10 de la conduite centrale d'alimentation en air 2 et distant de la paroi du tube central d'alimentation en air 3 d'une longueur égale au double du diamètre du tube d'alimentation en gaz combustible 7.

La présence des organes formant écran 11 dans un brûleur conformément à la présente invention, sans enceinte annexe 100 permet de diviser par deux le taux d'oxydes d'azote émis par rapport à un brûleur sans organes formant écran 11 et sans enceinte annexe 100. La présence supplémentaire de la cavité 102 sans la conduite de circulation de fumées permet de réduire encore le taux d'oxydes d'azote.

De plus, dans les présents modes de réalisation, le dispositif stabilisateur de flamme 9 s'étend radialement de façon à laisser un passage libre entre son rebord radial externe 17 et les bords radiaux libres 18 des organes formant écran 11. De ce fait, la section de passage de la conduite centrale d'alimentation en air 2 peut être divisée en trois types de zones : une première zone centrale d'où sort de l'air ayant un flux avec une composante angulaire générée par le stabilisateur de flamme 9, une zone annulaire entourant la zone centrale d'où sort de l'air ayant un flux axial, et une zone périphérique externe à l'extérieur des deux autres zones, sans air.

Par ailleurs, afin de limiter l'influence de l'air provenant de la conduite centrale d'alimentation en air 2, dans les sept modes de réalisation, les bords radiaux libres 18 de chaque organe formant écran 11 portent une paroi protectrice 19 qui s'étend longitudinalement le long de l'axe 10 de la conduite centrale d'alimentation en air 2. Dans ces modes de réalisation, cette paroi protectrice 19 s'étend longitudinalement de part de d'autre de l'organe formant écran 11. De plus, afin d'améliorer son efficacité, cette paroi protectrice 19 est inclinée d'environ 5° par rapport à l'axe 10 de la conduite centrale d'alimentation en air 2 de façon à rendre convergent la section de passage de l'air.

Cette paroi protectrice permet également d'avoir une plus grande souplesse dans la position axiale du stabilisateur de flamme 9 par rapport aux organes formant écran 11. En effet, sans paroi protectrice 19, le plan de l'extrémité aval des ailettes du stabilisateur 9 doit (sensiblement) être celui dans lequel s'étendent les organes formant écran 11 ou, à la rigueur, il peut être légèrement en aval de ces derniers. Au contraire, en présence de la paroi protectrice 19, le plan de l'extrémité aval des ailettes du stabilisateur 9 peut être situé entre les deux plans définis par les extrémités axiales de la paroi protectrice 19.

Un avantage de la présente invention est qu'elle peut être mise en place dans des brûleurs déjà existants 300, tels que des brûleurs à ventelles, c'est-à-dire dont l'extrémité aval du tube d'alimentation en air comprend une section convergente 200 suivie d'une section divergente 201, la section divergente étant normalement située dans l'épaisseur de la paroi 4 délimitant le foyer de l'extérieur (cf. figure 15).

Dans le mode de réalisation d'un brûleur existant, la jonction de la section convergente 200 avec la section divergente 201 définie un col 203 dans le plan duquel sont disposés les buses (ou équivalents) des conduites centrales d'alimentation en combustible gazeux 6 ainsi que le stabilisateur de flamme 9 et l'ouverture (les ouvertures) de la conduite centrale d'alimentation en combustible liquide 22.

La mise en place de l'invention est illustrée par les figures 16 et 17 qui représentent un brûleur 1 conforme à un onzième mode de réalisation s'apparentant à la fois aux sixième et septième modes de réalisation pour l'absence d'enceinte annexe dans les dispositifs d'alimentation en gaz combustible (cf. figure 16), et au quatrième mode de réalisation pour la présence des organes formant écran 11 uniquement autour de ces dispositifs (cf. figure 17).

La rénovation du brûleur existant est réalisée par la modification de la position axiale des extrémités aval des dispositifs d'alimentation en gaz combustible (qui dépend de la présence ou de l'absence de conduites de circulation des fumées). Ici, les dispositifs d'alimentation en gaz combustible ne comprenant que les conduites d'alimentation en gaz combustible 6, leur extrémité axiale est disposée sensiblement dans le plan défini par la paroi 4 séparant le foyer de l'extérieur (les buses 8 font légèrement saillie dans le foyer).

En outre, afin de réduire le taux d'oxydes d'azote, et conformément à la présente invention, des organes formant écran sont fixés au niveau de l'extrémité aval de ces dispositifs, ici au niveau de l'extrémité aval des conduites d'alimentation en gaz combustible 6 (les organes formant écran 11 sont disposés au niveau du plan par la paroi 4 séparant le foyer de l'extérieur).

Afin de limiter la gêne due à l'air circulant dans la conduite centrale d'alimentation en air 2, la position axiale du stabilisateur de flamme 9 et de l'extrémité aval de la conduite centrale d'alimentation en combustible liquide 22 est adaptée. Ici, vu l'absence de paroi protectrice le long des organes formant écran 11, la position axiale du stabilisateur de flamme 9 et de l'extrémité aval de la conduite centrale d'alimentation en combustible liquide 22 est sensiblement dans le plan défini par les organes formant écran 11.

Par ailleurs, pour ne pas augmenter la perte de charge du brûleur avant et après rénovation, celle-ci de préférence, est faite en sorte entre que la section de passage de l'air entre le stabilisateur de flamme 9 et la paroi interne du tube central d'alimentation en air 3 soit sensiblement inchangée. Dans le présent mode de réalisation, du fait de l'avancement du stabilisateur de flamme 9 du col 203 à sensiblement l'extrémité aval de la section divergente 201, cette section de passage a augmenté. En conséquence, la section divergente 201 est modifiée en réduisant l'ouverture réalisée dans la paroi 4 (en ajoutant des matériaux réfractaires 202). Par ailleurs, afin de tenir compte de la présence des organes formant écran 11 dans certains secteurs angulaires uniquement dans le présent mode de réalisation, la paroi interne du tube central d'alimentation en air 3 n'est pas angulairement régulière : dans les secteurs où les organes formant écran sont présents, cette paroi est cylindrique, et dans les autres secteurs angulaires légèrement conique divergente.

La présente invention n'est pas limitée aux modes de réalisation donnés à titre d'exemples. Il serait ainsi possible de combiner entre eux ces différents modes de réalisation.

Il serait également possible, quand le brûleur comporte des conduites de circulation des fumées, d'avoir un anneau s'étendant vers l'intérieur de la conduite centrale d'alimentation en air au-delà du cercle ayant passant par les axes des conduites de circulation des fumées, voire même au-delà du cercle tangent à ces tubes de circulation des fumées.

Parallèlement, dans le cas d'un brûleur sans conduite de circulation des fumées, il serait possible que chaque organe formant écran s'étend autour de la paroi externe du tube d'alimentation en gaz combustible correspondant sur une distance supérieure au diamètre du tube d'alimentation en gaz combustible, voire supérieure au double de ce diamètre. De même, l'anneau pourrait s'étendre du tube central d'alimentation en air vers l'intérieur de la conduite centrale d'alimentation sur une distance supérieure au double du diamètre du tube d'alimentation en gaz combustible (voire supérieure au triple de ce diamètre).

## Revendications

1. Brûleur à combustible gazeux (1) comprenant, d'une part, une conduite centrale d'alimentation en air (2) qui débouche dans un foyer et est délimitée par un tube central d'alimentation en air (3) autour duquel s'étend une paroi (4) délimitant le foyer de l'extérieur, et, d'autre part, des dispositifs d'alimentation en gaz combustible (5) qui sont disposés dans la conduite centrale d'alimentation en air (2) et débouchent directement dans le foyer, chaque dispositif d'alimentation en gaz combustible (5) comprenant une conduite d'alimentation en gaz combustible (6) délimitée par un tube d'alimentation en gaz combustible (7) dont l'extrémité aval porte une buse d'injection (8), le brûleur (1) comprenant des organes formant écran (11) obstruant partiellement la conduite centrale d'alimentation en air (2), chaque organe formant écran (11) s'étendant selon un plan parallèle au plan général de l'ouverture aval de la conduite centrale d'alimentation en air (2), au niveau de l'extrémité aval du dispositif d'alimentation en gaz combustible (5) correspondant, **caractérisé en ce que** l'ensemble des organes formant écran (11) forme un anneau s'étendant radialement depuis la paroi interne du tube central d'alimentation en air (3), sur 360°, de façon à appauvrir en oxygène la zone dans laquelle le gaz combustible pénètre dans le foyer.

2. Brûleur (1) selon la revendication 1, **caractérisé en ce que** chaque dispositif d'alimentation en gaz combustible (5) est constitué par la conduite d'alimentation en gaz combustible (6) et par une enceinte annexe (100) qui est délimitée par un tube annexe (101) s'étendant parallèlement à la conduite d'alimentation en gaz combustible (6), dans laquelle est disposée cette conduite (6), dont l'extrémité amont est obstruée par une plaque (20) traversée par la conduite d'alimentation en gaz combustible (6), et dont l'extrémité aval débouche directement dans le foyer.

3. Brûleur (1) selon la revendication 2, **caractérisé en ce que** chaque organe formant écran (11) s'étend depuis la paroi externe du tube annexe (101) correspondant.

4. Brûleur à combustible gazeux (1) comprenant, d'une part, une conduite centrale d'alimentation en air (2) qui débouche dans un foyer et est délimitée par un tube central d'alimentation en air (3) autour duquel s'étend une paroi (4) délimitant le foyer de l'extérieur, et, d'autre part, des dispositifs d'alimentation en gaz combustible (5) qui sont disposés dans la conduite centrale d'alimentation en air (2) et débouchent directement dans le foyer, chaque dispositif d'alimentation en gaz combustible (5) étant constitué, d'une part, par une conduite d'alimentation en gaz combustible (6) qui est délimitée par un tube d'alimentation en gaz combustible (7) dont l'extrémité aval porte une buse d'injection (8), et, d'autre part, par une enceinte annexe (100) qui est délimitée par un tube annexe (101) s'étendant parallèlement à la conduite d'alimentation en gaz combustible (6), dans laquelle est disposée cette conduite (6), dont l'extrémité amont est obstruée par une plaque (20) traversée par la conduite d'alimentation en gaz combustible (6), et dont l'extrémité aval débouche directement dans le foyer, le brûleur (1) comprenant des organes formant écran (11) obstruant partiellement la conduite centrale d'alimentation en air (2), chaque organe formant écran (11) s'étendant selon un plan parallèle au plan général de l'ouverture aval de la conduite centrale d'alimentation en air (2), au niveau de l'extrémité aval du dispositif d'alimentation en gaz combustible (5) correspondant, **caractérisé en ce que** chaque organe formant écran (11) s'étend depuis la paroi externe du tube annexe (101) correspondant, sur 360°, de façon à appauvrir en oxygène la zone dans laquelle le gaz combustible pénètre dans le foyer.

5. Brûleur (1) selon la revendication 4, **caractérisé en ce que** chaque organe formant écran (11) s'étend radialement depuis la paroi interne du tube central d'alimentation en air (3).

6. Brûleur (1) selon la revendication 5, **caractérisé en ce que** l'ensemble des organes formant écran (11) forme un anneau s'étendant sur 360° autour de la paroi interne du tube central d'alimentation en air (3).

7. Brûleur (1) selon l'une des revendications 2, 3 ou 6, **caractérisé en ce que** l'anneau s'étend vers l'intérieur de la conduite centrale d'alimentation en air (2) au moins jusqu'au cercle ayant pour centre l'axe (10) de la conduite centrale d'alimentation en air (2) et passant par les axes (15) des enceintes annexes (100).

8. Brûleur (1) selon la revendication 7, **caractérisé en ce que** l'anneau s'étend vers l'intérieur de la conduite centrale d'alimentation en air (2) au moins jusqu'au cercle ayant pour centre l'axe (10) de la conduite centrale d'alimentation en air (2) et tangent aux tubes annexes (101).

9. Brûleur (1) selon l'une des revendications 2 à 8, **caractérisé en ce que** les tubes annexes (101) sont tangents à la paroi interne du tube central d'alimentation en air (3).

10. Brûleur (1) selon l'une des revendications 2 à 9, **caractérisé en ce que** l'enceinte annexe (100) comprend une conduite de circulation des fumées (12) qui s'étend axialement depuis le plan défini par la paroi (4) délimitant le foyer de l'extérieur jusqu'à l'extrémité aval de l'enceinte annexe (100), et dans laquelle débouche la buse d'injection (8), la portion correspondante du tube annexe (101) formant un tube de circulation des fumées (13) dans lequel est réalisée un ouverture latérale d'admission des fumées (14) tournée angulairement vers l'extérieur du tube central d'alimentation en air (3)

11. Brûleur (1) selon la revendication 10 dépendante de la revendication 9, **caractérisé en ce que** l'ouverture latérale d'admission des fumées (14) s'étend angulairement sur la portion du tube de circulation des fumées (13) tangent à la paroi interne du tube central d'alimentation en air (3), sur toute la longueur du tube de circulation des fumées (13).

12. Brûleur (1) selon l'une des revendications 2 à 11, **caractérisé en ce que** l'enceinte annexe (100) comprend une cavité (102) qui s'étend axialement depuis l'extrémité amont de l'enceinte annexe (100) jusqu'au plan défini par la paroi (4) délimitant le foyer de l'extérieur, la portion correspondante du tube annexe (101) formant un tube amont (103).

13. Brûleur (1) selon l'une des revendications 2 à 12, **caractérisé en ce que** l'axe (15) de chaque enceinte annexe (100) est l'axe (16) de la conduite d'alimentation en gaz combustible (6) correspondante.

14. Brûleur (1) selon l'une des revendications 2 à 12, **caractérisé en ce que** les tubes d'alimentation en gaz combustible (7) sont tangents à la paroi interne du tube annexe (101).

15. Brûleur (1) selon l'une des revendications 2 à 14, **caractérisé en ce que** chaque plaque (20) comprend une ouverture (104) par laquelle débouche une conduite d'alimentation en fumées (105) par laquelle sont introduites des fumées provenant du foyer et recyclées par l'extérieur de ce dernier.

16. Brûleur (1) selon la revendication 1, **caractérisé en ce que** chaque dispositif d'alimentation en gaz combustible (5) est constitué par la conduite d'alimentation en gaz combustible (6) dont la buse d'injection (8) débouche directement dans le foyer et est sensiblement affleurante au plan défini par la paroi (4) délimitant le foyer de l'extérieur.

17. Brûleur (1) selon la revendication 16, **caractérisé en ce que** les tubes d'alimentation en gaz combustible (7) sont tangents à la paroi interne du tube central d'alimentation en air (3).

18. Brûleur (1) selon la revendication 16 ou 17, **caractérisé en ce que** chaque organe formant écran (11) s'étend depuis la paroi externe du tube d'alimentation en gaz combustible (7) correspondant.

19. Brûleur (1) selon la revendication 18, **caractérisé en ce que** chaque organe formant écran (11) s'étend sur 360° autour de la paroi externe du tube d'alimentation en gaz combustible (7) correspondant sur une distance au moins égale au diamètre du tube d'alimentation en gaz combustible (7).

20. Brûleur (1) selon l'une des revendications 16 à 19, **caractérisé en ce que** l'anneau s'étend vers l'intérieur de la conduite centrale d'alimentation en air (2) au moins jusqu'au cercle de centre l'axe de la conduite centrale d'alimentation en air (2) et distant de la paroi du tube central d'alimentation en air (3) d'une longueur égale au double du diamètre du tube d'alimentation en gaz combustible (7).

21. Brûleur (1) selon l'une des revendications 1 à 20, **caractérisé en ce que** les bords radiaux libres (18) de chaque organe formant écran (11) porte une paroi protectrice (19) s'étendant longitudinalement le long de l'axe (10) de la conduite centrale d'alimentation en air (2), de part de d'autre de l'organe formant écran (11).

22. Brûleur (1) selon la revendication 21, **caractérisé en ce que** la paroi protectrice (19) est inclinée d'environ 5° par rapport à l'axe (10) de la conduite centrale d'alimentation en air (2) de façon à rendre convergent la section de passage de l'air.

23. Brûleur (1) selon l'une des revendications 1 à 22, **caractérisé en ce qu'**il comprend un dispositif stabilisateur de flamme (9) disposé dans l'axe (10) de la conduite centrale d'alimentation en air (2), s'étendant radialement de façon à laisser un passage libre entre son rebord radial externe (17) et les bords radiaux libres (18) des organes formant écran (11).

24. Brûleur (1) selon la revendication 23, **caractérisé en ce que** le plan de l'extrémité aval du dispositif stabilisateur de flamme (9) est celui dans lequel s'étendent les organes formant écran (11).

25. Brûleur (1) selon la revendication 23 dépendante de la revendication 21 ou 22, **caractérisé en ce que** le plan de l'extrémité aval du dispositif stabilisateur de flamme (9) est situé entre les deux plans définis par les extrémités axiales de la paroi protectrice (19).

## Patentansprüche

1. Brenner (1) für gasförmigen Brennstoff, umfassend einerseits eine zentrale Luftzufuhrleitung (2), die in einen Feuerraum mündet und durch ein zentrales Luftzufuhrrohr (3) begrenzt wird, rund um welches sich eine Wand (4) erstreckt, die den Feuerraum von außen begrenzt, und andererseits Vorrichtungen (5) zum Zuführen von brennbarem Gas, die in der zentralen Luftzufuhrleitung (2) angeordnet sind und direkt in den Feuerraum münden, wobei jede Vorrichtung (5) zum Zuführen von brennbarem Gas eine Leitung (6) zum Zuführen von brennbarem Gas umfasst, die durch ein Rohr (7) zum Zuführen von brennbarem Gas begrenzt wird, dessen stromabwärtiges Ende eine Einspritzdüse (8) trägt, wobei der Brenner (1) Elemente umfasst, welche eine Abschirmung (11) bilden, die teilweise die zentrale Luftzufuhrleitung (2) verschließt, wobei sich jedes die Abschirmung (11) bildende Element in einer Ebene parallel zu der allgemeinen Ebene der stromabwärtigen Öffnung der zentralen Luftzufuhrleitung (2) auf der Höhe des stromabwärtigen Endes der entsprechenden Vorrichtung (5) zum Zuführen von brennbarem Gas erstreckt, **dadurch gekennzeichnet, dass** die Einheit der die Abschirmung (11) bildenden Elemente einen Ring bildet, der sich radial von der Innenwand des zentralen Luftzufuhrrohrs (3) über 360° erstreckt, so dass der Bereich, in den das brennbare Gas in den Feuerraum eintritt, weniger Sauerstoff enthält.

2. Brenner (1) nach Anspruch 1, **dadurch gekennzeichnet, dass** jede Vorrichtung (5) zum Zuführen von brennbarem Gas aus der Leitung (6) zum Zuführen von brennbarem Gas und einer zusätzlichen Einfassung (100) besteht, die durch ein zusätzliches Rohr (101) begrenzt wird, das sich parallel zu der Leitung (6) zum Zuführen von brennbarem Gas erstreckt, in der diese Leitung (6) angeordnet ist, deren stromaufwärtiges Ende durch eine Platte (20) verschlossen wird, die von der Leitung (6) zum Zuführen von brennbarem Gas durchquert wird, und deren stromabwärtiges Ende direkt in den Feuerraum mündet.

3. Brenner (1) nach Anspruch 2, **dadurch gekennzeichnet, dass** sich jedes die Abschirmung (11) bildende Element von der Außenwand des entsprechenden zusätzlichen Rohrs (101) erstreckt.

4. Brenner (1) für gasförmigen Brennstoff, umfassend einerseits eine zentrale Luftzufuhrleitung (2), die in einen Feuerraum mündet und durch ein zentrales Luftzufuhrrohr (3) begrenzt wird, rund um welches sich eine Wand (4) erstreckt, die den Feuerraum von außen begrenzt, und andererseits Vorrichtungen (5) zum Zuführen von brennbarem Gas, die in der zentralen Luftzufuhrleitung (2) angeordnet sind und direkt in den Feuerraum münden, wobei jede Vorrichtung (5) zum Zuführen von brennbarem Gas aus Folgendem besteht: einerseits aus einer Leitung (6) zum Zuführen von brennbarem Gas, die durch ein Rohr (7) zum Zuführen von brennbarem Gas begrenzt wird, dessen stromabwärtiges Ende eine Einspritzdüse (8) trägt, und andererseits aus einer zusätzlichen Einfassung (100), die von einem zusätzlichen Rohr (101) begrenzt wird, das sich parallel zu der Leitung (6) zum Zuführen von brennbarem Gas erstreckt, in der diese Leitung (6) angeordnet ist, deren stromaufwärtiges Ende durch eine Platte (20) verschlossen wird, die von der Leitung (6) zum Zuführen von brennbarem Gas durchquert wird, und deren stromabwärtiges Ende direkt in den Feuerraum mündet, wobei der Brenner (1) Elemente umfasst, welche eine Abschirmung (11) bilden, die teilweise die zentrale Luftzufuhrleitung (2) verschließt, wobei sich jedes die Abschirmung (11) bildende Element in einer Ebene parallel zu der allgemeinen Ebene der stromabwärtigen Öffnung der zentralen Luftzufuhrleitung (2) auf der Höhe des stromabwärtigen Endes der entsprechenden Vorrichtung (5) zum Zuführen von brennbarem Gas erstreckt, **dadurch gekennzeichnet, dass** sich jedes die Abschirmung (11) bildende Element von der Außenwand des entsprechenden zusätzlichen Rohrs (101) über 360° erstreckt, so dass der Bereich, in den das brennbare Gas in den Feuerraum eintritt, weniger Sauerstoff enthält.

5. Brenner (1) nach Anspruch 4, **dadurch gekennzeichnet, dass** sich jedes die Abschirmung (11) bildende Element radial von der Innenwand des zentralen Luftzufuhrrohrs (3) erstreckt.

6. Brenner (1) nach Anspruch 5, **dadurch gekennzeichnet, dass** die Einheit der die Abschirmung (11) bildenden Elemente einen Ring bildet, der sich über 360° rund um die Innenwand des zentralen Luftzufuhrrohrs (3) erstreckt.

7. Brenner (1) nach einem der Ansprüche 2, 3 oder 6, **dadurch gekennzeichnet, dass** sich der Ring zu dem Inneren der zentralen Luftzufuhrleitung (2) mindestens bis zu dem Kreis erstreckt, dessen Mittelpunkt die Achse (10) der zentralen Luftzufuhrleitung (2) ist und der durch die Achsen (15) der zusätzlichen Einfassungen (100) hindurchgeht.

8. Brenner (1) nach Anspruch 7, **dadurch gekennzeichnet, dass** sich der Ring zu dem Inneren der zentralen Luftzufuhrleitung (2) mindestens bis zu dem Kreis erstreckt, dessen Mittelpunkt die Achse (10) der zentralen Luftzufuhrleitung (2) ist und der tangential zu den zusätzlichen Rohren (101) verläuft.

9. Brenner (1) nach einem der Ansprüche 2 bis 8, **dadurch gekennzeichnet, dass** die zusätzlichen Rohre (101) tangential zu der Innenwand des zentralen Luftzufuhrrohrs (3) verlaufen.

10. Brenner (1) nach einem der Ansprüche 2 bis 9, **dadurch gekennzeichnet, dass** die zusätzliche Einfassung (100) eine Rauchgaszirkulationsleitung (12) umfasst, welche sich axial aus der Ebene, die von der Wand (4) definiert wird, welche den Feuerraum von außen begrenzt, bis zu dem stromabwärtigen Ende der zusätzlichen Einfassung (100) erstreckt, und in welche die Einspritzdüse (8) mündet, wobei der entsprechende Abschnitt des zusätzlichen Rohrs (101) ein Rauchgaszirkulationsrohr (13) bildet, in dem eine laterale Öffnung (14) zum Einlass von Rauchgasen angeordnet ist, die unter einem Winkel zur Außenseite des zentralen Luftzufuhrrohrs (3) gedreht ist.

11. Brenner (1) nach Anspruch 10 in Abhängigkeit von Anspruch 9, **dadurch gekennzeichnet, dass** sich die laterale Öffnung (14) zum Einlass von Rauchgasen in einem Winkel auf dem Abschnitt des Rauchgaszirkulationsrohrs (13) erstreckt, der tangential zu der Innenwand des zentralen Luftzufuhrrohrs (3) über die gesamte Länge des Rauchgaszirkulationsrohrs (13) verläuft.

12. Brenner (1) nach einem der Ansprüche 2 bis 11, **dadurch gekennzeichnet, dass** die zusätzliche Einfassung (100) einen Hohlraum (102) umfasst, der sich axial von dem stromaufwärtigen Ende der zusätzlichen Einfassung (100) bis zu der Ebene erstreckt, welche durch die Wand (4) definiert wird, die den Feuerraum von außen begrenzt, wobei der entsprechende Abschnitt des zusätzlichen Rohrs (101) ein stromaufwärtiges Rohr (103) bildet.

13. Brenner (1) nach einem der Ansprüche 2 bis 12, **dadurch gekennzeichnet, dass** die Achse (15) jeder zusätzlichen Einfassung (100) die Achse (16) der entsprechenden Leitung (6) zum Zuführen von brennbarem Gas ist.

14. Brenner (1) nach einem der Ansprüche 2 bis 12, **dadurch gekennzeichnet, dass** die Rohre (7) zum Zuführen von brennbarem Gas tangential zu der Innenwand des zusätzlichen Rohrs (101) verlaufen.

15. Brenner (1) nach einem der Ansprüche 2 bis 14, **dadurch gekennzeichnet, dass** jede Platte (20) eine Öffnung (104) umfasst, durch die eine Rauchgaszufuhrleitung (105) mündet, durch welche Rauchgase eingebracht werden, die aus dem Feuerraum stammen, und an die Außenseite des Letzteren zurückgeführt werden.

16. Brenner (1) nach Anspruch 1, **dadurch gekennzeichnet, dass** jede Vorrichtung (5) zum Zuführen von brennbarem Gas aus der Leitung (6) zum Zuführen von brennbarem Gas besteht, deren Einspritzdüse (8) direkt in den Feuerraum mündet und im Wesentlichen in die Ebene reicht, welche von der Wand (4) definiert wird, die den Feuerraum von außen begrenzt.

17. Brenner (1) nach Anspruch 16, **dadurch gekennzeichnet, dass** die Rohre (7) zum Zuführen von brennbarem Gas tangential zu der Innenwand des zentralen Luftzufuhrrohrs (3) verlaufen.

18. Brenner (1) nach Anspruch 16 oder 17, **dadurch gekennzeichnet, dass** sich jedes die Abschirmung (11) bildende Element von der Außenwand des entsprechenden Rohrs (7) zum Zuführen von brennbarem Gas erstreckt.

19. Brenner (1) nach Anspruch 18, **dadurch gekennzeichnet, dass** sich jedes die Abschirmung (11) bildende Element über 360° rund um die Außenwand des entsprechenden Rohrs (7) zum Zuführen von brennbarem Gas über eine Distanz mindestens gleich dem Durchmesser des Rohrs (7) zum Zuführen von brennbarem Gas erstreckt.

20. Brenner (1) nach einem der Ansprüche 16 bis 19, **dadurch gekennzeichnet, dass** sich der Ring zu dem Inneren der zentralen Luftzufuhrleitung (2) mindestens bis zu dem Kreis mit der Achse der zentralen Luftzufuhrleitung (2) als Mittelpunkt und entfernt von der Wand des zentralen Luftzufuhrrohrs (3) über eine Länge erstreckt, die gleich dem Durchmesser des Rohrs (7) zum Zuführen von brennbarem Gas ist oder das Doppelte desselben beträgt.

21. Brenner (1) nach einem der Ansprüche 1 bis 20, **dadurch gekennzeichnet, dass** die freien radialen Ränder (18) jedes die Abschirmung (11) bildenden Elements eine Schutzwand (19) tragen, die sich in Längsrichtung entlang der Achse (10) von der zentralen Luftzufuhrleitung (2) auf beiden Seiten des die Abschirmung (11) bildenden Elements erstreckt.

22. Brenner (1) nach Anspruch 21, **dadurch gekennzeichnet, dass** die Schutzwand (19) um ungefähr 5° in Bezug auf die Achse (10) der zentralen Luftzufuhrleitung (2) geneigt ist, um die Sektion des Luftdurchtritts konvergent zu machen.

23. Brenner (1) nach einem der Ansprüche 1 bis 22, **dadurch gekennzeichnet, dass** dieser eine Vorrichtung (9) zum Stabilisieren der Flamme umfasst, die in der Achse (10) der zentralen Luftzufuhrleitung (2) angeordnet ist, wobei diese sich radial derart erstreckt, dass ein freier Durchgang zwischen ihrem radialen äußeren Rand (17) und den freien radialen Rändern (18) der die Abschirmung (11) bildenden Elemente gelassen wird.

24. Brenner (1) nach Anspruch 23, **dadurch gekennzeichnet, dass** die Ebene des stromabwärtigen Endes der Vorrichtung (9) zum Stabilisieren der Flamme jene ist, in der sich die die Abschirmung (11) bildenden Elemente erstrecken.

25. Brenner (1) nach Anspruch 23 in Abhängigkeit von Anspruch 21 oder 22, **dadurch gekennzeichnet, dass** die Ebene des stromabwärtigen Endes der Vorrichtung (9) zum Stabilisieren der Flamme zwischen den beiden Ebenen angeordnet ist, die durch die axialen Enden der Schutzwand (19) definiert werden.

## Claims

1. Gas-fuelled burner (1) comprising, on the one hand, a central air-supply pipe (2) which opens into a firebox and is delimited by a central air-supply tube (3) around which there extends a wall (4) delineating the firebox from the outside and, on the other hand, fuel-gas supply devices (5) which are arranged in the central air-supply pipe (2) and open directly into the firebox, each fuel-gas supply device (5) comprising a fuel-gas supply pipe (6) delimited by a fuel-gas supply tube (7) the downstream end of which bears an injection nozzle (8), the burner (1) comprising screen-forming members (11) partially obstructing the central air-supply pipe (2), each screen-forming member (11) extending in a plane parallel to the overall plane of the downstream opening of the central air-supply pipe (2), at the level of the downstream end of the corresponding fuel-gas supply device (5), **characterized in that** the collection of screen-forming members (11) forms a ring extending radially from the internal wall of the central air-supply tube (3) over 360° so as to make the zone in which the fuel gas enters the firebox less rich in oxygen.

2. Burner (1) according to Claim 1, **characterized in that** each fuel-gas supply device (5) consists of the fuel-gas supply pipe (6) and of an ancillary space (100) which is delimited by an ancillary tube (101) running parallel to the fuel-gas supply pipe (6), in which this pipe (6) is arranged, the upstream end of which is obstructed by a plate (20) through which the fuel-gas supply pipe (6) passes, and the downstream end of which opens directly into the firebox.

3. Burner (1) according to Claim 2, **characterized in that** each screen-forming member (11) extends from the external wall of the corresponding ancillary tube (101).

4. Gas-fuelled burner (1) comprising, on the one hand, a central air-supply pipe (2) which opens into a firebox and is delimited by a central air-supply tube (3) around which there extends a wall (4) delineating the firebox from the outside and, on the other hand, fuel-gas supply devices (5) which are arranged in the central air-supply pipe (2) and open directly into the firebox, each fuel-gas supply device (5) being made up, on the one hand, of a fuel-gas supply pipe (6) which is delimited by a fuel-gas supply tube (7) the downstream end of which bears an injection nozzle (8) and, on the other hand, of an ancillary space (100) which is delimited by an ancillary tube (101) running parallel to the fuel-gas supply pipe (6), in which this pipe (6) is arranged, the upstream end of which is obstructed by a plate (20) through which the fuel-gas supply pipe (6) passes and the downstream end of which opens directly into the firebox, the burner (1) comprising screen-forming members (11) partially obstructing the central air-supply pipe (2), each screen-forming member (11) extending in a plane parallel to the overall plane of the downstream opening of the central air-supply pipe (2), at the level of the downstream end of the corresponding fuel-gas supply device (5), **characterized in that** each screen-forming member (11) extends from the external wall of the corresponding ancillary tube (101), over 360°, so as to make the zone in which the fuel gas enters the firebox less rich in oxygen.

5. Burner (1) according to Claim 4, **characterized in that** each screen-forming member (11) extends radially from the internal wall of the central air-supply tube (3).

6. Burner (1) according to Claim 5, **characterized in that** the collection of screen-forming members (11) forms a ring extending over 360° around the internal wall of the central air-supply tube (3).

7. Burner (1) according to one of Claims 2, 3 or 6, **characterized in that** the ring extends towards the inside of the central air-supply pipe (2) at least as far as the circle centred on the axis (10) of the central air-supply pipe (2) and passing through the axes (15) of the ancillary spaces (100).

8. Burner (1) according to Claim 7, **characterized in that** the ring extends towards the inside of the central air-supply pipe (2) at least as far as the circle centred on the axis (10) of the central air-supply pipe (2) and tangential to the ancillary tubes (101).

9. Burner (1) according to one of Claims 2 to 8, **characterized in that** the ancillary tubes (101) are tangential to the internal wall of the central air-supply tube (3).

10. Burner (1) according to one of Claims 2 to 9, **characterized in that** the ancillary space (100) comprises a flue-gas-circulation pipe (12) which extends axially from the plane defined by the wall (4) delineating the firebox from the outside as far as the downstream end of the ancillary space (100), and into which the injection nozzle (8) opens, the corresponding portion of the ancillary tube (101) forming a flue-gas-circulation tube (13) in which there is made a lateral flue-gas intake opening (14) facing angularly towards the outside of the central air-supply tube (3).

11. Burner (1) according to Claim 10 dependent on Claim 9, **characterized in that** the lateral flue-gas intake opening (14) extends angularly over the portion of the flue-gas circulation tube (13) tangential to the internal wall of the central air-supply tube (3), over the entire length of the flue-gas-circulation tube (13).

12. Burner (1) according to one of Claims 2 to 11, **characterized in that** the ancillary space (100) comprises a cavity (102) which extends axially from the upstream end of the ancillary space (100) as far as the plane defined by the wall (4) delineating the firebox from the outside, the corresponding portion of the ancillary tube (101) forming an upstream tube (103).

13. Burner (1) according to one of Claims 2 to 12, **characterized in that** the axis (15) of each ancillary space (100) is the axis (16) of the corresponding fuel-gas supply pipe (6).

14. Burner (1) according to one of Claims 2 to 12, **characterized in that** the fuel-gas supply tubes (7) are tangential to the internal wall of the ancillary tube (101).

15. Burner (1) according to one of Claims 2 to 14, **characterized in that** each plate (20) comprises an opening (104) through which there opens a flue-gas supply pipe (105) via which flue gases coming from the firebox are introduced and which are recirculated around the outside of said firebox.

16. Burner (1) according to Claim 1, **characterized in that** each fuel-gas supply device (5) is made up of the fuel-gas supply pipe (6) whose injection nozzle (8) opens directly into the firebox and lies substantially flush with the plane defined by the wall (4) delineating the firebox from the outside.

17. Burner (1) according to Claim 16, **characterized in that** the fuel-gas supply tubes (7) are tangential to the internal wall of the central air-supply tube (3).

18. Burner (1) according to Claim 16 or 17, **characterized in that** each screen-forming member (11) extends from the external wall of the corresponding fuel-gas supply tube (7).

19. Burner (1) according to Claim 18, **characterized in that** each screen-forming member (11) extends over 360° about the external wall of the corresponding fuel-gas supply tube (7) over a distance at least equal to the diameter of the fuel-gas supply tube (7).

20. Burner (1) according to one of Claims 16 to 19, **characterized in that** the ring extends towards the inside of the central air-supply pipe (2) at least as far as the circle centred on the axis of the central air-supply pipe (2) and distant from the wall of the central air-supply tube (3) by a length equal to twice the diameter of the fuel-gas supply tube (7).

21. Burner (1) according to one of Claims 1 to 20, **characterized in that** the free radial edges (18) of each screen-forming member (11) bear a protective wall (19) running longitudinally along the axis (10) of the central air-supply pipe (2) on each side of the screen-forming member (11).

22. Burner (1) according to Claim 21, **characterized in that** the protective wall (19) is inclined by approximately 5° with respect to the axis (10) of the central air-supply pipe (2) so as to make the section for the passage of air convergent.

23. Burner (1) according to one of Claims 1 to 22, **characterized in that** it comprises a flame stabilizer device (9) positioned on the axis (10) of the central air-supply pipe (2), extending radially in such a way as to leave a free passage between its external radial edge (17) and the free radial edges (18) of the screen-forming members (11).

24. Burner (1) according to Claim 23, **characterized in that** the plane of the downstream end of the flame stabilizer device (9) is the plane in which the screen-forming members (11) extend.

25. Burner (1) according to Claim 23 dependent on Claim 21 or 22, **characterized in that** the plane of the downstream end of the flame stabilizer device (9) is situated between the two planes defined by the axial ends of the protective wall (19).
